# EUROPÄISCHE PATENTSCHRIFT

(11) **EP 0 066 891 B1**
(45) Veröffentlichungstag und Bekanntmachung des Hinweises auf die Patenterteilung: **12.03.1986**
(21) Anmeldenummer: 82105048.1
(22) Anmeldetag: 09.06.1982
(51) Int. Cl.: E21B 17/00, B25D 17/11

(54) **Lärmgedämpfte Bohrstange**
Noise damping means for drilling rods
Tige de forage à amortissement de bruit

(30) Priorität: 10.06.1981 DE 3122968; 22.08.1981 DE 3133286
(43) Veröffentlichungstag der Anmeldung: 15.12.1982
(73) Patentinhaber: Ruhrkohle Aktiengesellschaft, 45128 Essen (DE)
(72) Erfinder: Kluge, Günther, Dr.-Ing., D-4350 Recklinghausen (DE)

## Beschreibung

Die Erfindung betrifft eine Anordnung zur Lärmminderung beim Betrieb von insbesondere im Untertagebergbau und Tunnelbau verwendeten Schlagbohrmaschinen durch Erhöhung des Widerstandes der zwischen Bohrhammer und Bohrkrone eingesetzten Bohrstange mit bekanntem mehrkantigen, runden oder elliptischen Querschnitt gegen die Erzeugung akustischer Eigenschwingungen mittels auf der Bohrstange aufgebrachter und dauerhaft befestigter Zusatzmassen.

Bei den im Untertagebergbau und Tunnelbau verwendeten Schlagbohrmaschinen, insbesondere zur Herstellung von Bohrlöchern für Sprengschüsse, sind im wesentlichen zwei Geräuschquellen zu separieren, die zur Vermeidung von Gesundheitsschäden des im Bereich der Schlagbohrmaschinen tätigen Personals unabhängig voneinander reduziert werden müssen. Die eine Quelle bildet der normalerweise mit Druckluft betriebene Bohrhammer selbst, die andere Quelle stellt die Bohrstange dar, die im Betrieb zu akustischen Eigenschwingungen - auch und gerade im hörbaren Bereich - angeregt wird, die sie dann über ihre Oberfläche an die umgebende Luft überträgt.

Die Schallabstrahlung vom Bohrhammer konnte in der Vergangenheit bereits durch eine ganze Reihe von Massnahmen weitgehend reduziert werden, z.B. durch kompaktere Bauweise und damit verminderter Oberfläche, Ersatz von Blech- durch Kunststoffteile und insbesondere durch Schalldämpfungsmassnahmen im Weg der aus dem Bohrhammer austretenden Druckluft.

Für eine Reduzierung der Geräuschentwicklung der Bohrstange wurde in der Vergangenheit z.B. in der FR-A-1452240 vorgeschlagen, das obere Ende von Werkzeugeinsätzen druckluftbetriebener Schlaggeräte - was im vorliegenden Fall die Bohrstange betrifft - mit einer Ummantelung aus elastischem Material zu umgeben, wobei diese Ummantelung einstückig oder auch mehrteilig in Form einer Folge von Ringen aus elastischem Material mit jeweils dazwischen befindlichen ringförmigen Zwischenräumen gleicher Breite ausgebildet ist. Im Fall einer mehrstückigen Ausbildung der Ummantelung ist über diese eine metallische Hülse aufzuschieben und aufzupressen.

Eine derartige Anordnung dient aber ihrer physikalischen Natur nach nur der Dämpfung der Abstrahlung entstandener akustischer Eigenschwingungen des Werkzeugeinsatzes von seiner Oberfläche, nicht aber der Verhinderung der Entstehung akustischer Eigenschwingungen selbst. Dies wird auch nicht durch die metallische Hülse bewirkt, die hier ihrer Aufgabe und Funktion nach nicht als schwingungsdämpfende Zusatzmasse, sondern nur als - dünnwandige - Fixierungshilfe für die Ringe aus elastischem Material auf dem Werkzeugeinsatz dient. Die Aufgabe der Schwingungsunterdrückung bleibt der Ummantelung aus elastischem Material vorbehalten.

Einen Schritt in Richtung einer direkten Unterdrückung der Entstehung von akustischen Eigenschwingungen in einer Bohrstange geht die DE-OS 2920139, die vorschlägt, durch eine Bedeckung der gesamten Bohrstangenlänge mit einer Kunststoffumhüllung die Abstrahlung mechanischer Schwingungsenergie weitgehend zu dämpfen und mit Hilfe von Abschnittsweise darauf aufgebrachten Zusatzmassen einen merklichen Widerstand der Bohrstangenanordnung gegen das Entstehen von akustischen Bohrstangenschwingungen zu erzeugen. Eine derartige Anordnung führt aber einerseits zu einer erheblichen Gewichtszunahme der Bohrstangenanordnung, andererseits erfordert wie zur Abbeförderung des Bohrkleins aus dem Bohrloch eine Bohrkrone mit vergrössertem Durchmesser gegenüber dem Betrieb der gleichen Bohrmaschinenanordnung mit einfacher Bohrstange.

Beide Effekte führen im allgemeinen jedoch zu einem erheblichen Leistungsverlust einer einmal vorgegebenen Bohrmaschinenanordnung bei Verwendung der vorgeschlagenen Schalldämpfungsmassnahmen, wobei der zweite Effekt auch bei einer Anwendung des erfindungsgemässen Gegenstandes der FR-A 1 452240 im Hinblick auf eine maximale Ausnutzung der Bohrstangenlänge zu berücksichtigen wäre.

Die vorliegende Erfindung hat sich demgegenüber die Aufgabe gestellt, eine optimale Schalldämpfung der Bohrstangenanordnung ohne unzumutbaren Leistungsverlust der gesamten Bohrmaschinenanordnung zu erreichen.

Dies geschieht dadurch, dass unmittelbar vor dem in den Bohrhammer einzuführenden Einsteckende der Bohrstange auf dieser ein hülsenartiger metallischer Massenbund aus zwei durch ein nur aufgeschobenes hülsenartiges Abstandsstück aus Gummi, Kunststoff oder einem auf der Innenseite mit Gummi oder Kunststoff beschichteten Metallrohrstück getrennten Einzelmassen dauerhaft - beispielsweise durch Aufpressen, ggf. nach vorherigem Anordnen von Gummi-oder Kunststoffringen zwischen Bohrstange und Einzelmasse zur Erhöhung der Rutschfestigkeit - befestigt ist, wobei sowohl die - vorzugsweise gleichartigen - Einzelmassen für sich als auch der Massenbund als Ganzes im Verhältnis zur Gesamtlänge der Bohrstange kurz und im Verhältnis zur Masse der Bohrstange eine merkliche Zusatzmasse darstellend ausgeführt sind.

Der besondere Vorteil dieser Anordnung liegt darin, dass sie von vornherein die Entstehung akustischer Eigenschwingungen der Bohrstange - insbesondere im Bereich höherer Frequenzen des Schallwellenspektrums - erheblich einschränkt und bereits damit eine einer vollständig mit Gummi oder Kunststoff bedämpften Bohrstange vergleichbare Lärmminderung ergibt, ohne einen Leistungsverlust durch die für die Abbeförderung des Bohrkleins erforderliche Vergrösserung des Bohrkronendurchmessers bei Verwendung einer beschichteten Bohrstange in Kauf nehmen zu müssen.

Ein weiterer Vorteil der Erfindung liegt darin, dass die Konzentration der zusätzlich an der Bohrstange angebrachten Massen direkt vor dem Bohrhammer gegenüber einer kontinuierlichen Verteilung der Zusatzmassen (Bedämpfung) über die gesamte Bohrstangenlänge einen wesentlich geringeren Leistungsverlust verursacht, für ausgewählte - zulässige - Betriebszustände sogar keinen Leistungsverlust bzw. grössere Bohrleistungen gegenüber einer ungedämpften Bohrstange ergibt - auch wenn die gesamte Zusatzmasse im Falle der vorliegenden Erfindung bzw. einer kontinuierlichen Verteilung über die gesamte Bohrstangenlänge in der gleichen Grössenordnung liegt.

Ein Beispiel für einen mehrteiligen hülsenartigen metallischen Massenbund zeigt die Fig. 1:

Direkt im Anschluss an das in den Bohrhammer einzuführende Einsteckende (2) der Bohrstange (1) sind auf diese zwei metallische Einzelmassen (4, 5) mit definiertem Abstand untereinander so aufgepresst, dass die Befestigung einer Belastung von mindestens 5 t standhält, nachdem vor dem Aufpressen zwischen Bohrstange und Einzelmassen Gummi- oder Kunststoffringe (7) zur Erhöhung der Rutschfestigkeit eingebracht worden sind. Der Abstand zwischen den Einzelmassen wird durch ein Abstandsstück (6) definiert, das aus Gummi, Kunststoff oder einem auf der Innenseite mit Gummi oder Kunststoff beschichteten Metallrohrstück besteht und vor dem Aufpressen der Einzelmassen zwischen diesen auf die Bohrstange aufgeschoben wird. Zur Anwendung sind bisher u.a. folgende beispielhafte Daten gekommen:

## Patentansprüche

1. Anordnung zur Lärmminderung beim Betrieb von insbesondere im Untertagebergbau und Tunnelbau verwendeten Schlagbohrmaschinen durch Erhöhung des Widerstandes der zwischen Bohrhammer und Bohrkrone eingesetzten Bohrstange mit bekanntem mehrkantigen, runden oder elliptischen Querschnitt gegen die Erzeugung akustischer Eigenschwingungen mittels auf der Bohrstange aufgebrachter und dauerhaft befestigter Zusatzmassen, dadurch gekennzeichnet, dass unmittelbar vor dem in den Bohrhammer einzuführenden Einsteckende (2) der Bohrstange (1) auf dieser ein hülsenartiger metallischer Massenbund (3) aus zwei durch ein nur aufgeschobenes hülsenartiges Abstandsstück (6) aus Gummi, Kunststoff oder einem auf der Innenseite mit Gummi oder Kunststoff beschichteten Metallrohrstück getrennten Einzelmassen (4, 5) dauerhaft - beispielsweise durch Aufpressen, ggf. nach vorherigem Anordnen von Gummi-oder Kunststoffringen zwischen Bohrstange (1) und Einzelmasse (4, 5) zur Erhöhung der Rutschfestigkeit - befestigt ist, wobei sowohl die - vorzugsweise gleichartigen - Einzelmassen (4, 5) für sich als auch der Massenbund (3) als Ganzes im Verhältnis zur Gesamtlänge der Bohrstange (1) kurz und im Verhältnis zur Masse der Bohrstange (1) eine merkliche Zusatzmasse darstellend ausgeführt sind.

2. Anordnung nach Anspruch 1, dadurch gekennzeichnet, dass vor dem Befestigen der hülsenartigen Einzelmassen (4, 5) auf der Bohrstange Gummi- oder Kunststoffringe (7) zwischen Bohrstange und Einzelmasse angeordnet werden.

3. Anordnung nach Anspruch 1, dadurch gekennzeichnet, dass die Einzelmassen (4,5) bezüglich Material, Masse und geometrischer Abmessungen im Rahmen der Herstellungsgenauigkeit identisch sind.

4. Anordnung nach Anspruch 1, dadurch gekennzeichnet, dass die Einzelmassen (4, 5) sowohl bezüglich des Materials als auch der Masse oder der geometrischen Abmessungen Unterschiede aufweisen können.

## Claims

1. Arrangement for sound quieting to be applied in the operation of percussive drills particularly in underground mining and tunnel construction, in that the resistance of the drilling rod which has any of the known polygonal, round or elliptic cross-sections, and which is provided for being inserted between drill hammer and drill bit, is increased thus inhibiting the generation of natural acoustic oscillations by means of additional masses that are attached to the drilling rod and permanently fixed thereto, characterized in that a sleeve-like metallic compound (3) consisting of two individual masses (4, 5) separated by a simply slipped-on sleeve-like spacer (6) made of rubber, synthetic material or a metal piece of pipe with internal rubber or plastic coating, is attached to the drilling rod directly before the shank (2) of the drilling rod (1) to be inserted into the drill hammer; this is done in a permanent way - for example by means of pressing on, possibly after previous insertion of rubber of synthetic rings between drilling rod (1) and individual masses (4, 5), in order to improve non-skidding properties - whereby the - preferably identical - individual masses (4, 5) themselves as well as the mass compound (3) as a whole are dimensioned such that they are short in relation to the overall length of the drilling rod (1), but do represent a sensible additional mass in relation to the mass of the drilling rod (1).

2. Arrangement according to claim 1, characterized in that prior to fastening the sleeve-like individual masses (4, 5) on the drilling rod, rubber or synthetic rings (7) are inserted between drilling rod and individual mass.

3. Arrangement according to claim 1, characterized in that the individual masses (4, 5) are identical with regard to material, mass and geometrical dimensions within the limits of accuracy of manufacture.

4. Arrangement according to claim 1, characterized in that the individual masses (4, 5) may differ from one another with regard to material, mass or geometrical dimensions.

## Revendications

1. Arrangement ayant pour objet l'amortissement de bruit pour des machines à forer à percussion enployées en particulier dans les mines au fond et la construction de tunnels, à l'aide d'une augmentation de la résistance de la tige de forage d'un profil connu facultatif, soit polygonal, rond ou bien elliptique, et qui est insérée entre marteau et couronne de fleuret, afin de réduire la formation d'oscillations acoustiques propres, moyennant de masses supplémentaires appliquées sur la tige de forage et y fixées d'une façon permanente, caractérisé en ce que directement devant la queue (2) de la tige de forage (1) qui est insérée dans le marteau, une combinaison de masses (3) similaire à une douille et constituée par deux masses individuelles (4, 5) séparées par une pièce d'écartement coulissante (6) en caoutchouc, matière synthétique ou bien par un tube métallique avec révêtement intérieur au caoutchouc ou produit synthétique, est fixée sur la tige d'une façon durable - par exemple par pression - le cas échéant après disposition préalable d'anneaux de caoutchouc ou matière synthétique entre tige de forage et masses individuelles (4, 5) pour augmenter la caractéristique anti-glissement - d'une manière à ce que les masses individuelles (4, 5) seules, étant de préférence identiques, ainsi que la combinaison de masses (3) en tout sont conçues d'une façon à représenter une courte distance par rapport à la longueur totale de la tige de forage (1), toutefois une masse supplémentaire sensible par rapport à la masse de la tige de forage.

2. Arrangement d'après la revendication 1, caractérisé en ce que préalablement à la fixation des masses individuelles (4, 5), d'une conception similaire à une douille, des anneaux en caoutchouc ou en matière plastique sont fixées sur la tige de forage.

3. Arrangement d'après la revendication 1, caractérisé en ce que les masses individuelles (4, 5) sont identiques quant à la matière, la masse et les dimensions géométriques dans les limites de précision de fabrication.

4. Arrangement d'après la revendication 1, caractérisé en ce que les masses individuelles (4, 5) peuvent présenter des différences non seulement en ce qui concerne la matière, mais encore la masse et dimensions géométriques.
